# EUROPÄISCHE PATENTSCHRIFT

(11) **EP 3 702 720 B1**
(45) Veröffentlichungstag und Bekanntmachung des Hinweises auf die Patenterteilung: **22.05.2024**
(21) Anmeldenummer: 20157227.8
(22) Anmeldetag: 13.02.2020
(51) Int. Cl.: F41H 13/00

(54) **DIRCM MIT VEREINFACHTER ÜBERGABE ZWISCHEN MODULEN**
DIRCM WITH SIMPLIFIED TRANSFER BETWEEN MODULES
DIRCM À TRANSFERT SIMPLIFIÉ ENTRE LES MODULES

(30) Priorität: 20.02.2019 DE 102019001215
(43) Veröffentlichungstag der Anmeldung: 02.09.2020
(73) Patentinhaber: Diehl Defence GmbH & Co. KG, 88662 ÜBERLINGEN (DE)
(72) Erfinder: von Mirbach, Andreas, 91217 Hersbruck (DE); Dresel, Klaus, 91575 Windsbach (DE); Mauder, Markus, 90482 Nürnberg (DE); Regensburger, Martin, 92318 Neumarkt (DE)
(74) Vertreter: Diehl Patentabteilung

(56) Entgegenhaltungen:
- EP-A1- 2 442 131
- EP-A1- 3 081 895

## Beschreibung

Die Erfindung betrifft DIRCMs (Directed Infrared Counter Measures) bzw. entsprechende DIRCM-Systeme.

Aus "https://www.diehl.com/ defence/ de /presse-und-medien/ themen-im-fokus/, 'Laser soll Transportflugzeuge der Bundeswehr schützen', Abruf am 04.02.2019" ist ein laserbasiertes DIRCM (Directed Infrared Counter Measure)-System zum Schutz taktischer Transportflugzeuge, anderer Flugzeugmuster oder von Hubschraubern vor Raketenangriffen bzw. modernen Lenkflugkörpern bekannt. Das Schutzsystem verwendet Hightech-Sensoren des Herstellers Elbit Systems, um Suchkopf-gesteuerte Lenkflugkörper abwehren zu können. Solche Flugkörper, eingesetzt von tragbaren Luftabwehrsystemen, stellen besonders bei Start und Landung eine große Gefahr dar. Diehl Defence integriert drei der bereits im Einsatz bewährten J-MUSIC (Multi-Spectral Infrared Countermeasure) - Lasergeräte von Elbit zu einem erweiterten Gesamtsystem, um einen kompletten 360°-Rundumschutz für das Flugzeug zu gewährleisten. Das neue DIRCM-System arbeitet in Verbindung mit dem bord-eigenen Flugkörperwarner und fokussiert den hochdynamisch und präzise geführten Laserstrahl direkt auf den Infrarot-Suchkopf des angreifenden Objekts.

Aus der EP 3 081 895 B1 ist ein Verfahren zum Betrieb eines DIRCM-Systems zum Schutz einer Plattform gegen IR-geführte Raketen bekannt, wobei das DIRCM-System eine Vielzahl von DIRCM-Subsystemen umfasst, die zum Verfolgen und Stören von IR-geführte Raketen betreibbar sind; und wobei die DIRCM-Subsysteme ein erstes DIRCM-Subsystem und ein zweites DIRCM-Subsystem umfassen, die auf der Plattform so installiert sind, dass: das erste DIRCM-Subsystem betreibbar ist, um IR-geführte Raketen in einem ersten Abdeckungsbereich zu verfolgen und zu stören; das zweite DIRCM-Subsystem betreibbar ist, um IR-geführte Raketen in einem zweiten Abdeckungsbereich zu verfolgen und zu stören; und sowohl das erste als auch das zweite DIRCM-Subsystem betreibbar sind, um IR-geführte Raketen in einem Überlappungsbereich zu verfolgen und zu stören, der einen an den ersten Abdeckungsbereich angrenzenden ersten Übergabe-Unterabschnitt und einen an den zweiten Abdeckungsbereich angrenzenden zweiten Übergabe-Unterabschnitt umfasst. Das Verfahren beinhaltet eine Überlapp-Operation und eine Übergabe-Operation.

Aufgabe der Erfindung ist es, Verbesserungen bei DIRCMs anzugeben.

Die Aufgabe wird gelöst durch ein Verfahren gemäß Patentanspruch 1 zur Bekämpfung eines anfliegenden Ziels durch ein DIRCM-System, ein DIRCM-System gemäß Patentanspruch 12 zur Ausführung des Verfahrens und ein Objekt gemäß Patentanspruch 15 mit besagtem DIRCM-System.

Bevorzugte oder vorteilhafte Ausführungsformen der Erfindung ergeben sich aus den weiteren Ansprüchen, der nachfolgenden Beschreibung sowie den beigefügten Figuren.

Das DIRCM-System enthält eine Schnittstelle zu einem Warnsystem. Das Warnsystem dient zur Meldung anfliegender Ziele an das DIRCM-System über die Schnittstelle. Das DIRCM-System enthält mindestens zwei DIRCM-Module oder -Subsysteme. Jedes der Module dient zum Verfolgen des Ziels in einem Verfolgemodus (sogenanntes "tracking") und zum Bekämpfen des Ziels in einem Strahlmodus (sogenanntes "jamming"). Das Verfolgen bedeutet ein Orten des Ziels, insbesondere des o. g. IR-Suchkopfes, so dass ein zielgerichtetes Bestrahlen möglich ist. Das Bekämpfen erfolgt durch Bestrahlen, also das Aussenden einer Strahlung, insbesondere des o. g. Laserstrahls, der zielgerichtet in den Suchkopf eingestrahlt wird, d. h. dass der Suchkopf bestrahlt wird. Das Modul enthält insbesondere eine Verfolgeeinheit, die die Verfolgung bewerkstelligt, und eine Strahleinheit, die die Bestrahlung bewerkstelligt. Die Strahleinheit enthält insbesondere einen Störlaser zur Bestrahlung des Ziels. Ein jeweiliges Modul bzw. deren Verfolge-/Strahleinheiten sind insbesondere in sogenannten "Turrets" untergebracht bzw. baulich konzentriert bzw. integriert.

Jedes der Module weist einen Gesamtbereich zum Verfolgen und/oder Bekämpfen von Zielen auf. Insbesondere ist im Gesamtbereich ein Verfolgen und Bekämpfen möglich. Denkbar ist es jedoch auch, dass - insbesondere am Rand des Gesamtbereiches - lediglich ein Verfolgen oder ein Bekämpfen ermöglicht ist. Diese Randbereiche sind jedoch insbesondere so klein, dass diese vernachlässigt werden können. Der Gesamtbereich ist also der gesamte Raumbereich, in dem - insbesondere bei einem an einer zu schützenden Plattform installierten Modul - das Modul potentielle Ziele verfolgen und/oder bekämpfen bzw. bestrahlen kann. Der Gesamtbereich enthält in der Regel einen Solobereich, in dem alleine das betreffende Modul zum Verfolgen und/oder Bekämpfen des Ziels verfügbar ist. Alternativ oder zusätzlich und ebenfalls in der Regel enthält der Gesamtbereich einen Schnittbereich mit mindestens einem, insbesondere genau einem, anderen der Module. In diesem Schnittbereich sind alle betreffenden Module, insbesondere also zwei, zum Verfolgen und/oder Bekämpfen des Ziels verfügbar. Die Gesamtheit bzw. Vereinigungsmenge aller Gesamtbereiche bildet einen Abwehrbereich, in dem also das DIRCM-System mit Hilfe mindestens eines Moduls in der Lage ist, Ziele zu verfolgen und/oder zu bekämpfen. Aktivieren eines Moduls bedeutet Beginnen und Fortführen des Bestrahlens bzw. Verfolgens, Deaktivieren bedeutet das Beenden und beendet Lassen des Bestrahlens bzw. Verfolgens.

### Das Verfahren weist folgende Schritte auf:

Ein Schritt A) wird ausgeführt, wenn das Ziel vom Warnsystem gemeldet wird. In diesem Fall wird genau eines der Module als aktives Modul für dieses Ziel gewählt. Bei dem aktiven Modul wird der Verfolgemodus und der Strahlmodus für das Ziel aktiviert. Alle anderen Module bleiben für dieses Ziel deaktiviert. Das betreffende Modul beginnt also mit der Verfolgung und Bestrahlung bzw. Bekämpfung des Ziels und führt diese bis auf weiteres fort. Generell gelten die Aussagen im Folgenden stets für ein bestimmtes Ziel. Das System kann parallel hierzu weitere Ziele bekämpfen. Dies soll hier jedoch außer Betracht gelassen werden.

Im Schritt A) erfolgt also insbesondere eine Aktivierung eines bestimmten Moduls aufgrund der Detektion eines Ziels durch das Warnsystem. Dies betrifft insbesondere den Fall, dass ein Ziel im Abwehrbereich neu gemeldet wird. Hierunter ist zu verstehen, dass ein Ziel im Abwehrbereich erstmalig erkannt wird oder nach Verlieren (z. B. ungewolltes Abreißen der Verfolgung) wieder erkannt wird.

Fortan, also nachdem Schritt A) ausgeführt wurde, also ein aktives Modul sich im Verfolgemodus und Strahlmodus befindet, werden wahlweise folgende Schritte ausgeführt:
Ein Schritt B) wird ausgeführt, wenn sich das Ziel in einem der Solobereiche befindet. In diesem Schritt werden oder bleiben bei demjenigen aktiven Modul, das zum betreffenden Solobereich zugehörig ist, der Verfolgemodus und der Strahlmodus aktiviert. Insbesondere sind die Modi bereits aktiviert und bleiben daher aktiviert, müssen also nicht nochmals neu aktiviert werden. Insbesondere fährt also das aktive Modul fort, das Ziel zu verfolgen und zu bekämpfen. Verfolgemodus und Strahlmodus bei allen anderen Modulen werden oder bleiben (je nach vorherigem Zustand) deaktiviert.

Ein Schritt C) wird ausgeführt, wenn sich das Ziel im Schnittbereich zwischen dem aktiven Modul und einem zweiten der Module befindet. In diesem Fall bildet das (einzige) aktive Modul ein erstes Modul. Ein einziges aktives Modul liegt insbesondere bzw. regelmäßig vor, da das Ziel entweder im Schnittbereich detektiert wurde und gemäß Schritt A) genau ein Modul aktiviert wurde oder das Ziel aus einem Solobereich in den Schnittbereich eintritt, wobei dann das im Solobereich gemäß Schritt B) einzig zuständig Modul das aktuell aktive Modul ist.

Innerhalb des Schrittes C) wird entweder ein Schritt C2) (siehe unten) oder ein Schritt C1) wie folgt ausgeführt: In einem ersten Schritt C1a) wird der Verfolgemodus und der Strahlmodus beim ersten Modul deaktiviert. In einem nachfolgenden Schritt C1b) wird - nach erfolgter Deaktivierung beim ersten Modul - der Verfolgemodus und der Strahlmodus beim zweiten Modul aktiviert. Insbesondere wird also im Schritt C1) durch Deaktivieren des ersten Moduls und anschließendes Aktivieren des zweiten Moduls das Ziel bzw. dessen Verfolgung und Bekämpfung vom ersten an das zweite Modul übergeben. Nun ist das zweite Modul das aktive Modul.

Nach einem Wechsel des aktiven Moduls vom ersten zum zweiten Modul gemäß Schritt C1) gilt also: Das zweite Modul wird nun zum "aktiven" und damit zum "ersten" Modul in einen nächsten erneuten Schritt C). In der Folge, d. h. bei einer erneuten Ausführung eines Schrittes C1) kann auch ggf. eine Rückübergabe an das vorherige (jetzt aber "zweites" Modul) oder eine Übergabe an ein drittes (bisher unbeteiligtes, jetzt "zweites") Modul erfolgen, falls noch weitere Module im Schnittbereich zuständig sind. Schritt C1 kann also bei Bedarf bzw. falls gewünscht erneut ausgeführt werden.

Wenn auch in der Praxis unüblich, wäre es auch denkbar, dass sich in einem Schnittbereich drei oder mehr Module hinsichtlich ihrer Möglichkeit zur Verfolgung und/oder Bestrahlung überlappen. In diesem Fall ist im Schritt C1) bzw. C1b) eines der Module auszuwählen, das als zweites Modul anschließend die Verfolgung und/oder Bestrahlung des Ziels übernehmen soll.

Oder es wird anstelle des Schrittes C1) ein Schritt C2) wie folgt ausgeführt: Beim ersten (aktiven) Modul bleiben der Verfolgemodus und der Strahlmodus aktiviert. Insbesondere wird also das Ziel weiterhin vom ersten Modul verfolgt und bestrahlt bzw. bekämpft. Dies gilt insbesondere für den Fall, dass sich ein Ziel aus einem Solobereich, in dem es vom ersten Modul bereits verfolgt und bestrahlt wurde bzw. wird, in den angrenzenden Schnittbereich bewegt. Das erste bzw. aktive Modul fährt dabei ununterbrochen mit der Verfolgung und Bestrahlung fort.

Die Schritte C1) und C2) können also auch im Wechsel bzw. wiederholt ausgeführt werden, so lange sich das Ziel im Schnittbereich aufhält bzw. nicht erfolgreich bekämpft ist, wenn also entweder das aktive Modul aktiv bleiben soll oder eine weitere Übergabe an ein anderes Modul erfolgen soll.

Das Ziel ist insbesondere ein Flugkörper oder eine Rakete. Das Warnsystem ist insbesondere ein Raketenwarnsystem (Flugkörperwarner oder MWS: Missile Warning System).

Die Erfindung geht insbesondere von einem DIRCM-System aus, das an einer zu schützenden Plattform / Objekt montiert ist. D. h., Ausrichtungen, Platzierungen, Relativpositionen, Lage, Gestalt und Orientierung der sich ergebenden Gesamt-, Solo-, Schnittbereiche und des Abwehrbereiches an einem zu schützenden Objekt sind festgelegt und bekannt, da die Module fest bzw. in bekannter Weise am Objekt angeordnet sind.

Insbesondere gilt, dass bei einer Aktivierung eines Moduls dessen Verfolgeeinheit, die die Verfolgung bewerkstelligt, und dessen Strahleinheit, die die Bestrahlung bewerkstelligt, "frei" bzw. verfügbar sein muss, um das betreffende Ziel verfolgen und bestrahlen zu können. Weiterhin gilt insbesondere, dass jedes zu einem bestimmten Zeitpunkt nicht durch Verfolgung und/oder Bestrahlung belegte Modul jederzeit frei ist, um ein weiteres Ziel zu verfolgen und/oder zu bestrahlen.

Gemäß der Erfindung ergibt sich damit eine Möglichkeit zur Steuerung bzw. zum Management eines Mehrfach-DIRCM-Systems (mit zwei, drei oder mehreren Modulen).

Gemäß der Erfindung ist es nicht nötig, bei einer Übergabe von einem Modul (insbesondere Turret) auf ein anderes (insb. anderen Turret) gemäß Schritt C1), ein paralleles Verfolgen (Tracking) durch erstes und zweites Modul durchzuführen. Insbesondere ist es gemäß der Erfindung möglich, das Bestrahlen (und Verfolgen) des Ziels durch das erste Modul in Schritt C1a zu deaktivieren, kurz bevor das zweite Modul bzw. dessen Verfolgeeinheit das Ziel - durch Einschwenken der Verfolgeeinheit in die Grobrichtung des Ziels - in sein Sichtfeld (Erfassungsbereich der Verfolgeeinheit) bekommt. Sobald das Ziel im entsprechenden zweiten Sichtfeld eintrifft, wird gemäß Schritt C1b) die zweite Verfolgeeinheit und Strahleinheit aktiviert und das Ziel vom zweiten Modul bestrahlt. Zum Einschwenken, d. h. Grobausrichten der Verfolgeeinheit auf das Ziel kann insbesondere ein vom Warnsystem bereitgestellter Anflugbereich des Ziels genutzt werden (siehe unten).

### Insbesondere sind gemäß der Erfindung folgende Ausführungsformen möglich:

Die erfindungsgemäßen DIRCM-Systeme werden insbesondere z. B. in Flugzeugen installiert und dienen zur Abwehr von Infrarot-gelenkten Flugkörpern (Ziel), die entweder vom Boden (sog. MAN-PADs, Man Portable Air Defense Systems) oder von anderen Flugzeugen (sog. Air-to-Air-Missiles) abgeschossen werden. In größeren Flugzeugen inklusive Hubschraubern (Plattform, zu schützendes Objekt) wird mehr als ein DIRCM-Gerät (Modul) installiert, um einen größeren Raumwinkel abdecken zu können und damit mehr Schutz bieten zu können. Mehrere DIRCM-Geräte bilden ein DIRCM-System. Das Teil des DIRCM-Gerätes (Moduls), das den Laserstrahl steuert (Verfolgeeinheit) und aussendet (Strahleinheit), wird insbesondere als Turret bezeichnet.

Die Flugzeuge besitzen insbesondere Flugkörperwarner (Warnsystem), die die ankommende Bedrohung (Ziel) erkennen und die Koordinaten (Anflugbereich) an das DIRCM-System (über die Schnittstelle) weiterleiten. Anhand der Koordinaten berechnet das DIRCM-System (bzw. dessen Steuer- und Auswerteeinheit, siehe unten) insbesondere den am besten positionierten Turret (sogenanntes Auswahlkriterium, siehe unten), der dann auf das Ziel einschwenkt, den Track (das Verfolgen) übernimmt und den Suchkopf des anfliegenden Flugkörpers mittels Laser stört (bestrahlt) und somit den Flugkörper ablenkt (bekämpft).

Sollte während des Bekämpfungsvorgangs der Flugkörper den Wirkungsbereich (Gesamtbereich) des gerade agierenden (aktiven) Turrets verlassen (sogenanntes Übergabekriterium, siehe unten), wählt das DIRCM-System einen zweiten Turret aus, der insbesondere besser positioniert ist. Die Erfindung beschäftigt sich insbesondere mit der Übergabe des Ziels von einem Turret auf den zweiten Turret, gegebenenfalls auf einen Dritten Turret usw., sofern vorhanden.

Die Erfindung beruht noch auf folgenden Erkenntnissen: Insbesondere bei agilen Begegnungssituationen zwischen Flugzeug (zu schützendes Objekt) und anfliegendem Flugkörper (Ziel) kann es geschehen, dass die Bekämpfung der Bedrohung (Ziel) von einem Turret auf den nächsten notwendig wird, weil sich das Ziel aus dem Wirkbereich (Gesamtbereich) des ersten Turrets bewegt. Das DIRCM-System entscheidet (Übergabekriterium) über den Wechsel von einem Turret zum nächsten (Auswahlkriterium). Wird eine Übergabe notwendig, schwenkt der neu ausgewählte (zweite) Turret auf die ankommende Bedrohung ein, z. B. anhand der Information des Warnsystems hinsichtlich des Anflugbereiches, ohne dabei seinen Verfolgemodus zu aktivieren. Sobald das Sichtfeld des zweiten Turrets (Erfassungsbereich der eingeschwenkten Verfolgeeinheit) das Ziel erfasst bzw. eine Erfassung möglich wird, schaltet der erste Turret den Laser (Strahlmodus) ab und danach schaltet der zweite Turret seinen Laser an und beginnt mit dem Stören (Bestrahlen) des Suchkopfes des anfliegenden Flugkörpers. Sofern ein dritter Turret am zu schützenden Flugzeug installiert ist und die Bedrohung das Sichtfeld (Gesamtbereich) des zweiten Turrets zu verlassen droht, kommandiert das DIRCM-System den dritten Turret entsprechend zu oben auf den Flugkörper. Auch in diesem Fall wird der Laser des zweiten Turrets abgeschaltet, sobald der dritte Turret mit seinem Sichtfeld (Erfassungsbereich der eingeschwenkten Verfolgeeinheit) die Bedrohung erreicht hat bzw. umgekehrt.

In einer bevorzugten Ausführungsform wird in Schritt A) das aktive Modul nach einem Auswahlkriterium gewählt. Für derartige Auswahlkriterien stehen dem Fachmann eine Vielzahl von Möglichkeiten zur Verfügung, die z. B. je nach Bekämpfungstaktik, Bedrohungssituation, zu schützendem Objekt usw. wählbar sind bzw. angepasst werden können. Ein entsprechendes Auswahlkriterium kann auch verwendet werden, wenn im Schnittbereich mehr als zwei Module vorhanden sind, die als jeweiliges zweites Modul das Ziel von einem ersten Modul übernehmen könnten. Auch hier kann per Auswahlkriterium bestimmt werden, welches der vorhandenen Module als zweites Modul für die Übernahme der Bekämpfung zuständig sein soll. Die Grundbedingung, dass das Modul frei und bereit für eine Verfolgung und/oder Bestrahlung ist, muss jedoch insbesondere für alle Varianten des Auswahlkriteriums erfüllt sein.

Insbesondere ergibt sich also folgendes Vorgehen: Wenn das Ziel vom Warnsystem im Solobereich detektiert wird, wird die Bekämpfung mit dem dort zuständigen Modul gestartet. Wenn das Ziel vom Warnsystem im Schnittbereich detektiert wird, wird ein verfolgendes und bekämpfendes Modul nach dem Auswahlkriterium gewählt.

In einer bevorzugten Variante dieser Ausführungsform wird als Auswahlkriterium alternativ oder in beliebiger Kombination z. B. genutzt:
- Bei einem Ziel, das sich in einem Solobereich aufhält: das zugehörige Modul zum Solobereich.
- Bei einem Ziel im Schnittbereich: das Modul aus denen, die im Schnittbereich verfügbar sind nach folgenden Kriterien:
- Dasjenige in einem vorgebaren Entfernungsbereich zum Ziel, insbesondere dasjenige, das dem Ziel am nächsten ist. Hier kann von einer möglichst guten Bekämpfung ausgegangen werden.
- Dasjenige mit der wenigsten Abweichung der aktuellen Verfolgungs- und/oder Bekämpfungs-ausrichtung der Verfolgeeinheit und Strahleinheit von einer Mittelstellung bezüglich eines Verfolgungs- und/oder Bekämpfungsbereiches des Moduls, der insbesondere der Gesamtbereich ist. Dies beruht auf der Überlegung, dass ein Modul bzw. dessen bewegliche Verfolge-/Strahleinheit aus einer Mittelstellung ausgelenkt werden muss, um Ziele bis zu einem Rand des Gesamtbereiches erfassen zu können. Optimal erscheint es daher, ein Modul auszuwählen, für das die aktuelle Ausrichtung der Komponenten zur Bekämpfung des Ziels aktuell möglichst nahe der Mittelstellung liegt. So verbleibt ein maximaler "Reservebereich" bis zum Rand des Gesamtbereiches, um das Ziel bei entsprechenden Bewegungen möglichst lange durch Auslenkung der Komponenten verfolgen zu können.
- Dasjenige mit einem vorgebbaren (d. h. bestimmten vorgebbaren Eigenschaften eines) Gesamtbereich oder Schnittbereich, insbesondere einem möglichst großen entsprechenden Bereich. So ist eine möglichst lange weitere Bekämpfung durch das betreffende Modul zu erwarten.
- Dasjenige mit einer vorgebbaren Erfolgsprognose zur erfolgreichen Bekämpfung, insbesondere mit der besten Erfolgsprognose. Eine solche Erfolgsprognose kann beispielsweise aus einer zu erwartenden Flugbahn des Ziels und einer voraussichtlichen Bestrahlungsdauer zur effektiven Bekämpfung des Ziels ermittelt werden. So ist ein besonders guter und/oder schneller Bekämpfungserfolg zu erwarten.

In einer bevorzugten Ausführungsform wird als Schnittstelle eine Schnittstelle zu einem Warnsystem zur Meldung eines jeweiligen Anflugbereiches eines anfliegenden Ziels verwendet. Mit anderen Worten ist das Warnsystem in der Lage, einen Anflugbereich für das Ziel auszugeben und an das System zu übermitteln. Der Anflugbereich ist insbesondere ein Bereich, der größer ist als der Zielbereich bzw. größer als oder gleich wie der Erfassungsbereich eines Moduls bei einer bestimmten Auslenkung. Der Zielbereich gibt dabei die Genauigkeit an, innerhalb der das Ziel vom Modul erfolgreich verfolgt wird. Dieser ist klein genug, dass ein Bestrahlen des Ziels im Zielbereich dazu führt, dass der Störstrahl zielgenau in den IR-Suchkopf des Ziels eingestrahlt wird. Der Erfassungsbereich ist derjenige Bereich, in dem sich das Ziel befinden muss, damit dem Modul ein erfolgreiches Verfolgen gelingen kann, d. h. das Ziel erfolgreich im Rahmen des Zielbereiches zielgenau erfassen kann. Mit anderen Worten ist anhand des Moduls ein ausreichend genaues Zielen möglich, um das Ziel sicher zu bestrahlen. Das Warnsystem liefert dagegen lediglich eine Grobrichtung bzw. Groblage des Ziels, so dass ein zielgerichtetes Bestrahlen nicht immer sichergestellt ist.

Schritt C1 wird nur bei Erfüllung eines Übergabekriteriums ausgeführt. In Schritt C2) wird zusätzlich das Übergabekriterium weiterhin geprüft. Insbesondere wird also in Schritt C) das Übergabekriterium permanent, dauerhaft bzw. wiederholt auf Erfüllung geprüft. So lange es nicht erfüllt ist, bleibt anhand Schritt C2) das erste Modul aktiv und das Übergabekriterium wird weiterhin geprüft. Bei dessen Erfüllung wird Schritt C1) ausgeführt und das Ziel an das zweite Modul übergeben, das daraufhin hinsichtlich Verfolgung und Bestrahlung zum ersten aktiven Modul wird und das vormals erste zum zweiten. Für das Übergabekriterium gelten sinngemäß die gleichen Aussagen wie oben zum Auswahlkriterium. Auch hier stehen dem Fachmann eine Vielzahl von Möglichkeiten zur Verfügung.

In einer bevorzugten Variante dieser Ausführungsform wird als Übergabekriterium alternativ oder in beliebiger Kombination genutzt:
- dass das zweite Modul zu einer erfolgreichen Zielverfolgung und/oder -bestrahlung bereit wird. Dies bedeutet, dass derjenige Moment abgewartet wird, ab dem das zweite Modul überhaupt in der Lage ist, die Zielverfolgung und/oder -bestrahlung zu bewerkstelligen, z. B. da es zuvor wegen der Verfolgung und/oder Bestrahlung eines anderen Ziels belegt war.
- dass eine vorgebbarer Grenzparameter beim ersten und/oder zweiten Modul erreicht (über- oder unterschritten) ist. Mögliche Grenzparameter sind z. B. Grenztemperatur, Grenzbelastung, Grenzbetriebsdauer, Grenzentfernung zum Ziel usw. Insbesondere soll so z. B. das betreffende Modul geschützt werden oder Belastungen auf die Module verteilt werden.
- dass das erste Modul das Ziel nicht mehr erfolgreich verfolgt und/oder bestrahlt. Eine sichere Zielbekämpfung durch das erste Modul ist dann nicht mehr möglich.
- dass das Ziel eine vorgebbare Grenzfläche im Schnittbereich erreicht. Dies ist ein geometrisch besonders einfaches Kriterium.
- dass das Ziel eine vorgebbare Entfernung zum zweiten Solobereich unterschreitet. Im zweiten Solobereich könnte das erste Modul das Ziel ohnehin nicht mehr bekämpfen, eine vorherige Übergabe ermöglicht eine nahtlose Bekämpfung, falls das Ziel tatsächlich in den zweiten Solobereich auswandert.
- dass das Ziel den Schnittbereich zum zweiten Solobereich hin verlässt, insbesondere in den zweiten Solobereich eintritt. Spätestens dann ist das erste Modul nicht mehr in der Lage, das Ziel zu bekämpfen und die Bekämpfung muss an das dann zuständige (hier zweite) Modul übergeben werden.

Durch entsprechende Übergabekriterien können bestimmte Taktiken der Zielverfolgung und -bestrahlung umgesetzt werden. Insbesondere erfolgt also eine Übergabe, sobald, also unverzüglich nachdem, das zweite Modul bereit ist. Die Grundbedingung, dass das zweite Modul frei und bereit für eine Verfolgung und/oder Bestrahlung ist, muss jedoch insbesondere für alle Varianten des Übergabekriteriums erfüllt sein.

In einer bevorzugten Variante dieser Ausführungsform wird ein Übergabekriterium wie folgt genutzt.

In Schritt C1) wird vor Schritt C1a) das zweite Modul auf das Ziel hin grob ausgerichtet, so dass das Ziel in den Erfassungsbereich des zweiten Moduls gelangt. Dies geschieht in einer optionalen Ausführungsform anhand des vom Warnsystem bereitgestellten Anflugbereiches. Diese Variante setzt dabei voraus, dass vom Warnsystem der oben genannte Anflugbereich für das Ziel zur Verfügung steht und genutzt wird.

Durch die Grobausrichtung wird sichergestellt, dass das Ziel sicher in den (potentiellen) Erfassungsbereich des zweiten Moduls gelangt bzw. schlussendlich in diesem liegt, so dass ein erfolgreiches Verfolgen (erfolgreiches Erfassen des Ziels im Zielbereich, um es exakt zu verfolgen) durch das zweite Modul möglich wird. Als Übergabekriterium wird daher genutzt: dass das zweite Modul zu einer erfolgreichen Zielverfolgung und/oder -bestrahlung dadurch bereit wird, dass das Ziel in den Erfassungsbereich des zweiten Moduls - insbesondere von dessen Verfolgeeinheit - gelangt.

Gemäß dieser Ausführungsform ist es insbesondere nicht nötig, bei einer Übergabe von einem Modul (erstem Modul, insbesondere Turret) auf ein anderes (insb. zweites, anderer Turret) gemäß Schritt C1), ein paralleles Verfolgen (Tracking) durch erstes und zweites Modul durchzuführen. Insbesondere ist es so gemäß der Erfindung möglich, das Bestrahlen (und Verfolgen) des Ziels durch das erste Modul in Schritt C1a zu deaktivieren, kurz bevor oder in dem Moment oder nachdem das zweite Modul bzw. dessen Verfolgeeinheit das Ziel - durch Einschwenken der Verfolgeeinheit in die Grobrichtung des Ziels - in sein Sichtfeld (Erfassungsbereich der Verfolgeeinheit) bekommt. Dabei ist der Verfolgemodus des zweiten Moduls nach wie vor deaktiviert. Sobald das Ziel im entsprechenden zweiten Sichtfeld (Erfassungsbereich) wie oben erläutert eintrifft oder da das Ziel sich nun dort befindet, wird gemäß Schritt C1b) die zweite Verfolgeeinheit und Strahleinheit aktiviert und das Ziel vom zweiten Modul dann exakt verfolgt und bestrahlt. Zum Einschwenken, d. h. Grobausrichten der Verfolgeeinheit auf das Ziel wird dabei optional der vom Warnsystem bereitgestellte Anflugbereich des Ziels oder jede anderweitige Information genutzt, um den zweiten Erfassungsbereich ausreichend genau zum Ziel hin zu führen.

In einer bevorzugten Ausführungsform strahlen - insbesondere im Schritt C1) - das erste und das zweite Modul zum Bekämpfen des Ziels ein vorgebbares Signalmuster ab. Das Signalmuster weist einen Zeitverlauf auf. Im Schritt C1) werden die Signalmuster des ersten und des zweiten Moduls hinsichtlich des Zeitverlaufs phasensynchronisiert.

"Phasensynchronisiert" bedeutet dabei Folgendes: Im Allgemeinen wird das Bestrahlen bzw. Bekämpfen des Ziels anhand eines Stör- bzw. Bestrahlungscodes durchgeführt. Der Code ist ein spezifisches Muster von Strahlungspulsen /-signalformen, wobei das Muster nach einem bestimmten Zeitplan ausgestrahlt wird. Phasensynchronisierte Module erzeugen jeweils zur gleichen Zeit und im gleichen Zeitverlauf bzw. um einen konstanten Zeitversatz versetzt das gleiche Muster. Das heißt, sie geben gleichzeitig oder zeitversetzt Strahlung gleicher oder unterschiedlicher Amplituden ab, jedoch handelt es sich im Zeitverlauf um die gleichen Signale bzw. jeweils um Abschnitte eines nach dem gewünschten Zeitverlauf verlaufenden Signals.

Wenn der Flugkörper gleichzeitig vom ersten und vom zweiten Modul bestrahlt wird, tritt demnach keine destruktive Interferenz auf, sondern die beiden am Ziel eintreffenden Signale werden dort addiert. Daher kann in diesem Fall insbesondere die Amplitude der einzelnen abgestrahlten Signale der Module reduziert werden.

Wenn die Bestrahlung des Ziels in Schritt C1) vom ersten Modul auf das zweite Modul ohne Pause bzw. Unterbrechung wechselt, wird der Flugkörper permanent von dem ununterbrochenen Störcode getroffen. Wenn dagegen während des Wechsels vom ersten zum zweiten Laserstrahl im Schritt C1) eine Pause eines Zeitintervalls dT auftritt (der Flugkörper wird während der Pause weder vom ersten noch vom zweiten Modul bestrahlt), kann in einer ersten Ausführungsform der Code für die jeweilige Zeit dT angehalten werden. Das erste Modul beendet seine Bestrahlung dann in der Codephase P0 und nach dem Zeitintervall dT setzt das zweite Modul sein Signal bei der gleichen Phase P0 fort. Im Ziel wird dann der Ablauf des Codes für die Zeit dT pausiert, danach bei der gleichen Phase fortgesetzt.

In einer alternativen Ausführungsform läuft die Phase des Störcodes in Echtzeit weiter, d. h. das erste Modul beendet die Bestrahlung im Schritt C1a) mit der Codephase P0, nach dem Zeitintervall dT setzt das zweite Modul die Bestrahlung bei der Phase P0 + dT fort. Im Ziel wird dann der Codeteil während des Zeitintervalls dT übersprungen, der Code wird zwar mit einer "Lücke", ansonsten aber in fortlaufender Echtzeit eingestrahlt. Das entsprechende Vorgehen kann wieder je nach Bekämpfungstaktik gewählt werden.

In einer bevorzugten Ausführungsform wird in Schritt C1) folgendes ausgeführt: vor dem Schritt C1a) wird beim zweiten Modul der Strahlmodus, nicht aber der Verfolgemodus, aktiviert, wobei vom zweiten Modul bewusst am Ziel vorbeigezielt wird. In Verbindung mit der Ausführungsform synchronisierter Codes gemäß oben kann hier auch ausgewählt werden: Es kann entweder bewusst am Ziel vorbeigezielt werden oder auch bewusst auf das Ziel gezielt werden. In Schritt C1b) bleibt dann der Strahlmodus beim zweiten Modul aktiviert und vom zweiten Modul wird bewusst auf das Ziel gezielt.

Das Zielen kann dabei - insbesondere falls beim zugehörigen Modul der Verfolgemodus deaktiviert ist - auf Basis des Anflugbereiches des Warnsystems erfolgen. In Schritt C1b wird dann gegebenenfalls weiterhin auf das Ziel gezielt, falls bereits vorher schon auf das Ziel gezielt wurde.

In einer bevorzugten Ausführungsform kann generell - also sowohl im Rahmen von Schritt C2) oder Schritt C1) - eine Doppel- oder Mehrfachbestrahlung durchgeführt werden, sobald das Ziel von mindestens zwei Strahleinheiten bestrahlbar ist: Dabei kann in einer ersten Variante stets genau ein Strahl exakt auf das Ziel gerichtet sein und die anderen Strahlen bewusst am Ziel vorbeizielen, wie oben erläutert wurde. In einer alternativen Variante, kann aber - bei phasensynchronisierten Strahlen - eine beliebige Anzahl phasensynchronisierter Strahlen auch gleichzeitig auf das Ziel einstrahlen bzw. zumindest nicht bewusst am Ziel vorbeistrahlen. D. h. genau ein Strahl des Moduls mit aktiviertem Verfolgemodus kann durch exaktes Zielen einstrahlen, die anderen können auf sonstige Weise einstrahlen, z. B. anhand des Anflugbereiches, da deren Verfolgemodus nicht aktiviert ist.

In einer bevorzugten Ausführungsform - nur in Verbindung mit dem o. g. Anflugbereich - zielt das zweite Modul dadurch am Ziel vorbei, dass es auf einen Rand oder nach außerhalb des vom Warnsystem bereitgestellten Anflugbereiches zielt, oder es zielt (in Verbindung mit der Ausführungsform phasensynchronisierter Module) dadurch nicht am Ziel vorbei, dass es auf den Rand oder nach innerhalb des Anflugbereiches, insbesondere auf das Zentrum des Anflugbereiches, zielt. So kann sowohl das Zielen als auch das Vorbeizielen ohne Nutzung des aktiven Verfolgemodus beim entsprechenden Modul durchgeführt werden.

In einer bevorzugten Ausführungsform ist ein zusätzlicher Verfahrensschritt D) vorgesehen: Schritt D) wird ausgeführt, wenn sich das Ziel ausgehend von Schritt B) in einem Solobereich befindet und anschließend direkt vom aktuellen Solobereich, der dann einen "vorherigen Solobereich" darstellt, zu einem anderen Solobereich bewegt. Dann werden im vorherigen Solobereich beim zugehörigen Modul der Verfolgemodus und der Strahlmodus deaktiviert. Anschließend werden im anderen Solobereich beim zugehörigen Modul als aktivem Modul der Verfolgemodus und der Strahlmodus aktiviert. Damit wird das vorher aktive Modul (dasjenige des vorherigen Solobereiches) inaktiv und dasjenige des anderen Solobereiches wird zum aktiven Modul. Insbesondere findet also ein Wechsel des Ziels vom vorherigen zu einem anderen Solobereich unter Umgehung der Schnittbereiche statt.

In einer bevorzugten Ausführungsform werden wenigstens einer oder mehrere oder alle der Bereiche (Gesamt-, Solo-, Schnitt- und Abwehrbereich) in einem Koordinatensystem als mathematisches Modell/Modelle festgelegt. Entscheidungen, die diese Bereiche betreffen, werden dann anhand des mathematischen Modells/der Modelle getroffen. Die entsprechenden Bereiche können damit als Datenmodelle, insbesondere in einer Steuer- und Auswerteeinheit abgelegt und schnell und effektiv im Hinblick auf auszuführende Entscheidungen abgearbeitet werden.

Die Aufgabe der Erfindung wird auch gelöst durch ein DIRCM-System nach Anspruch 13 zur Ausführung des erfindungsgemäßen Verfahrens, mit einer Schnittstelle zu einem Warnsystem zur Meldung anfliegender Ziele, mit mindestens zwei DIRCM-Modulen zum Verfolgen des Ziels in einem Verfolgemodus und zum Bekämpfen des Ziels in einem Strahlmodus, wobei jedes der Module einen Gesamtbereich zum Verfolgen und/oder Bekämpfen von Zielen aufweist, und der Gesamtbereich einen Solobereich enthält, in dem alleine das betreffende Modul zum Verfolgen und Bekämpfen verfügbar ist, und der Gesamtbereich einen Schnittbereich mit mindestens einem anderen der Module enthält, in dem alle betreffenden Module zum Verfolgen und/oder Bekämpfen verfügbar sind, wobei ein Abwehrbereich die Vereinigungsmenge aller Gesamtbereiche ist, und mit einer Steuer und Auswerteeinheit zur Ausführung der Verfahrensschritte des erfindungsgemäßen Verfahrens.

Das DIRCM-System und zumindest ein Teil dessen Ausführungsformen sowie die jeweiligen Vorteile wurden sinngemäß bereits im Zusammenhang mit dem erfindungsgemäßen Verfahren erläutert.

Der Strahlmodus und der Verfolgemodus sind unabhängig voneinander aktivierbar und deaktivierbar. Die Steuer- und Auswerteeinheit enthält insbesondere die oben genannten mathematischen Modelle bzw. eine entsprechende Einrichtung zur Realisierung und Verarbeitung der Modelle.

In einer bevorzugten Ausführungsform ist das Warnsystem als Teil des DIRCM-Systems in dieses systemtechnisch integriert, obschon es sich bei dem Warnsystem um ein nach wie vor eigenständiges System handeln kann.

In einer bevorzugten Ausführungsform ist die Schnittstelle eine Schnittstelle zu einem Warnsystem zur Meldung eines jeweiligen Anflugbereiches eines anfliegenden Zieles, bzw. ist das Warnsystem ein solches zur Ausgabe des Anflugbereiches.

In einer bevorzugten Ausführungsform sind wenigstens zwei der Module dazu eingerichtet, zum Bekämpfen des Ziels ein vorgebbares Signalmuster abzustrahlen, das einen Zeitverlauf aufweist, und die Module sind hinsichtlich des Zeitverlaufs phasensynchronisierbar bzw. im Betrieb bei Bedarf, wie oben beschrieben, phasensynchronisiert.

Die Aufgabe der Erfindung wird auch gelöst durch ein Objekt nach Anspruch 16, das vor einem anfliegenden Ziel zu schützen ist, mit einem erfindungsgemäßen DIRCM-System.

Das Objekt und zumindest ein Teil dessen Ausführungsformen sowie die jeweiligen Vorteile wurden sinngemäß bereits im Zusammenhang mit dem erfindungsgemäßen DIRCM-System und/oder dem erfindungsgemäßen Verfahren erläutert.

Insbesondere ist das Objekt ein Fahrzeug. Insbesondere ist das Fahrzeug ein Luft-, Land-, oder Seefahrzeug, ein Flugzeug oder ein Hubschrauber, insbesondere ein Transport- und/oder Passagier-Flugzeug oder -Hubschrauber.

Weitere Merkmale, Wirkungen und Vorteile der Erfindung ergeben sich aus der nachfolgenden Beschreibung eines bevorzugten Ausführungsbeispiels der Erfindung sowie der beigefügten Figuren. Dabei zeigen, jeweils in einer schematischen Prinzipskizze:
- Figur 1: ein DIRCM-System bei der Bekämpfung eines anfliegenden Ziels,
- Figur 2: einen Zeitverlauf von Signalmustern zur Bestrahlung des Ziels,
- Figur 3: alternative Übergaben vom ersten zum zweiten Modul,
- Figur 4: eine weitere alternative Übergabe vom ersten zum zweiten Modul.

Figur 1 zeigt ein DIRCM-System 2 bei der Bekämpfung eines anfliegenden Ziels 4. Das System 2 ist auf bzw. an einem zu schützenden Objekt 6, hier einem nur symbolisch im Ausschnitt dargestellten Transportflugzeug, montiert. Das anfliegende Ziel 4 ist hier eine IR-gelenkte feindliche Rakete, die beabsichtigt, das Ziel 4 zu zerstören.

Das System 2 enthält eine Schnittstelle 8 zu einem Warnsystem 10, das ebenfalls am Objekt 6 angebracht ist. Das Warnsystem 10 dient zur Meldung anfliegender Ziele und ist hier ein MWS. Außerdem dient es zur Meldung eines jeweiligen Anflugbereiches 11 des jeweiligen Ziels. Der Anflugbereich 11 ist ein Grobbereich und gibt eine ungefähre Lage bzw. Richtung zum Ziel an, eine exakte bzw. sichere Ortung bzw. Verfolgung des Ziels ist hierdurch jedoch nicht möglich. Insbesondere ist es daher nicht möglich, den IR-Suchkopf der Rakete zielgenau mit einem Laser zu bestrahlen. Im Folgenden wird stellvertretend für die Gesamtheit aller potentiellen Ziele stets vom konkreten Ziel 4 gesprochen, um die Erfindung zu erläutern.

Das System 2 enthält außerdem zwei DIRCM-Module 12a,b, hier sogenannte Turrets, die am Transportflugzeug angebracht sind. Beide sind jeweils für sich dazu geeignet, das Ziel 4 in einem Verfolgemodus MV zu verfolgen, also zielgenau zu orten, und in einem Strahlmodus MS zu bestrahlen und dadurch zu bekämpfen. Zur Ausführung des Verfolgemodus MV enthält jedes Modul 12a,b eine Verfolgeeinheit 16, zur Ausführung des Strahlmodus MS eine Strahleinheit 18. Das Ziel 4 kann durch das Modul 12b verfolgt, d. h. so genau geortet werden, dass mit Hilfe der Strahleinheit 18 ein Laserstrahl 20 in den IR-Suchkopf des Ziels 4 eingestrahlt werden kann, um das Ziel 4 dadurch zu bekämpfen, dass das Ziel 4 vom Objekt 6 weggelenkt wird. Dank dieser zielgenauen Ortung gelingt also das gezielte Einstrahlen eines Laserstrahls in den IR-Suchkopf der Rakete.

Jedem der Module 12a,b ist ein jeweiliger Gesamtbereich BGa,b zugeordnet, in dem das jeweilige Module 12a,b in der Lage ist, das Ziel 4 zu verfolgen und zu bekämpfen. Zur Verdeutlichung sind in Figur 1 die Ränder der Gesamtbereiche BGa,b verdickt und für BGb gestrichelt dargestellt. Jeder der Gesamtbereiche BGa,b enthält wiederum einen Solobereich BOa,b. Im Solobereich BOa ist lediglich das Modul 12a in der Lage, das Ziel 4 zu verfolgen und zu bekämpfen, im Solobereich BOb lediglich das Modul 12b. In einem Schnittbereich BS sind beide Module 12a,b in der Lage, das Ziel 4 zu verfolgen und zu bekämpfen. Ein Abwehrbereich BA ist durch die Vereinigungsmenge der Gesamtbereiche BGa,b gebildet; in diesem ist eine Abwehr des Ziels 4 durch. mindestens eines der Module 12a,b bzw. durch das System 2 möglich.

Das System 2 enthält außerdem eine Steuer- und Auswerteeinheit 14, die dazu eingerichtet ist, folgendes Verfahren zur Bekämpfung des anfliegenden Ziels 4 durch das System 2 durchzuführen:
Zunächst fliegt kein Ziel 4 das Objekt 6 an. Das System 2 befindet sich daher zunächst in Bereitschaft. Beide Module 12a,b sind deaktiviert. Das Warnsystem 10 überwacht das Objekt auf anfliegende Ziele 4. Zu einem bestimmten Zeitpunkt meldet das Warnsystem 10 über die Schnittstelle 8 das anfliegende Ziel 4 und zusätzlich dessen Anflugbereich 11. Da nun das Ziel 4 vom Warnsystem 11 gemeldet wird, wird gemäß dem Verfahren genau eines der Module 12a,b als aktives Modul gewählt und bei diesem der Verfolgemodus MV und der Strahlmodus MS für das Ziel 4 aktiviert. Die Auswahl erfolgt hierbei durch ein Auswahlkriterium KA. Im vorliegenden Fall besteht das Auswahlkriterium KA darin, dasjenige Module 12a,b auszuwählen, welches dem Ziel 4 am nächsten ist, vorliegend also das Modul 12b.

Fortan wird das Ziel 4 also durch das Modul 12b verfolgt und durch Einstrahlen des Laserstrahls 20 in den IR-Suchkopf des Ziels 4 bekämpft, um das Ziel 4 vom Objekt 6 wegzulenken.

Fortan wird gemäß dem Verfahren weiterhin geprüft, ob sich das Ziel 4 in einem der Solobereiche BOa,b oder im Schnittbereich BS befindet. Würde sich das Ziel 4 (hier nicht dargestellt) im Solobereich BOb befinden oder sich dorthin bewegen, würde beim derzeit aktiven Modul 12b der Verfolgemodus MV und der Strahlmodus MS aktiviert bleiben.

Gemäß dem Verfahren wird auch geprüft, ob sich das Ziel im Schnittbereich BS befindet, was vorliegend der Fall ist. Dabei wird das aktive Module 12b als erstes Modul und das andere Modul 12a als zweites Modul, welches alternativ zum Verfolgen und Bestrahlen des Ziels 4 fähig wäre, definiert. Gemäß dem Verfahren bleibt nun entweder beim derzeit aktiven Modul 12b der Verfolgemodus MV und der Strahlmodus MS aktiviert oder es wird auf das andere Modul 12a übergeben, wie weiter unten erläutert wird.

Vorliegend wird die Auswahl dieser beider Varianten anhand eines Übergabekriteriums KÜ entschieden, welches fortlaufend überwacht bzw. geprüft wird. Vorliegend ist das Übergabekriterium KÜ, dass das Ziel 4 eine Grenzfläche 21 erreicht. Im weiteren Verlauf der Situation bewegt sich das Ziel 4 - wie durch den Pfeil 22 dargestellt - im Abwehrbereich BA. Am Punkt P erreicht das Ziel 4 tatsächlich die Grenzfläche 21.

Nun wird die oben genannte Übergabe wie folgt durchgeführt: der Verfolgemodus MV und der Strahlmodus MS werden beim ersten, derzeit aktiven Modul 12b deaktiviert. Anschließend wird das zweite Modul 12a zum aktiven Modul und dessen Verfolgemodus MV und Strahlmodus MS werden aktiviert. Das Übergabekriterium KÜ wird weiterhin fortlaufend geprüft.

Das Ziel 4 bewegt sich jedoch anschließend in den Solobereich BOa, weshalb das Übergabekriterium KÜ nicht erneut erfüllt wird. Auch in diesem Solobereich BOa bleibt gemäß der obigen Verfahrensbedingung das derzeit aktive Modul 12a hinsichtlich Verfolgemodus MV und Strahlmodus MS aktiviert. Schlussendlich ist die Bekämpfung erfolgreich und das Ziel 4 dreht vom Objekt 6 ab.

Figur 1 zeigt außerdem, wie das Ziel 4 zu einem späteren Zeitpunkt entlang des Pfeils 24 aus dem Solobereich BOa unter Umgehung des Schnittbereiches BS direkt in den Solobereich BOb wandert. Für diesen Fall werden Verfolgemodus MV und Strahlmodus MS direkt vom Modul 12a auf das Modul 12b umgeschaltet, d. h. beim Modul 12a deaktiviert und beim Modul 12b aktiviert.

Figur 2 zeigt nur beispielhaft und schematisch im Verlauf über der Zeit t ein Signalmuster, gemäß dem der Laserstrahl 20 ausgesendet bzw. in seiner Amplitude moduliert wird, um das Ziel 4 abzulenken. Figur 2a zeigt dabei den Soll-Verlauf des Signalmusters über einen längeren Zeitraum.

In Bezug auf die Situation gemäß Figur 1 erzeugt zunächst das Modul 12b den Laserstrahl 20 gemäß Figur 2a. Das Ziel 4 erreicht zum Zeitpunkt t0 den Punkt P in Fig. 1, so dass der Laserstrahl ab diesem Zeitpunkt t0 nicht mehr vom Modul 12b, sondern gemäß Fig. 2b vom Modul 12a abgestrahlt wird. Die Signalmuster der Laserstrahlen 20 der Module 12a,b sind hierbei phasensynchronisiert. In einer ersten Variante endet die Bestrahlung durch das Modul 12b bei Phase P0 des gesamten Signalverlaufs nach Fig. 2a, die Bestrahlung des Moduls 12a wird bei Phase P0 fortgesetzt. Im Ergebnis wird das Ziel 4 dauerhaft mit dem durchgehenden Signalmuster gemäß Fig. 2a (ausgezogener und gestrichelter Abschnitt) bestrahlt, da der ausgezogene Signalabschnitt in Fig. 2b exakt dem gestrichelten in Fig. 2a entspricht.

Für den Fall, dass der Umschaltvorgang zwischen der Bestrahlung durch die Module 12a,b eine Zeitdauer dT in Anspruch nimmt, existieren in einer zweiten Alternative nochmals zwei Varianten der Phasensynchronisierung:
Gemäß einer ersten Variante und Fig. 2a,c endet die Bestrahlung des Ziels durch das Modul 12b bei der Phase P0. Dann erfolgt während der Zeitdauer dT keine Bestrahlung des Ziels 4; dessen Bestrahlung wird jedoch mit der Phase P0+dT wieder aufgenommen. Im Ergebnis wird das Ziel 4 mit dem lückenhaften Signalmuster gemäß Figur 2a bestrahlt, wobei eine Lücke zwischen den Phasen P0 und P0+dT verbleibt, in der keine Bestrahlung erfolgt bzw. dieser Abschnitt des Signalverlaufs ausgelassen wird. Der "Code" gemäß Fig. 2a wird also zwar in zeitlich "durchgängigem" Ablauf, aber nicht vollständig, d. h. lückenhaft auf das Ziel 4 eingestrahlt.

Gemäß einer zweiten Variante nach Fig. 2a,d wird die Bestrahlung zum Zeitpunkt t0+dT vom Modul 12a mit der Phase P0 fortgesetzt, bei der die Bestrahlung des Moduls 12b endete. Demgemäß wird das Ziel 4 mit dem vollständigen Signalmuster gemäß Fig. 2a bestrahlt, jedoch wird das Signalmuster für die Zeitdauer dT pausiert bzw. zeitlich gestreckt oder gedehnt. Der "Code" gemäß Fig. 2a wird - wenn auch mit einer zeitlichen Lücke dT - vollständig auf das Ziel 4 eingestrahlt.

Figur 3 zeigt einen Ausschnitt aus dem System 2 und eine alternative Bekämpfungs-Situation und alternative Varianten der Übergabe im Schnittbereich BS zwischen den Modulen 12a und 12b. Das Ziel 4 wandert hierbei entlang des Pfeils 22 und wird zunächst vom aktiven ersten Modul 12a verfolgt und bestrahlt. Noch vor Erreichen des Punktes P (dort Erfüllung des Übergabekriteriums KÜ) - hier ab einem frühestmöglichen Zeitpunkt, an dem das Modul 12b dazu bereit ist - wird beim zweiten Modul 12b der Strahlmodus MS, nicht jedoch der Verfolgemodus MV aktiviert. Anhand des vom Warnsystem 10 gemeldeten Anflugbereiches 11 zielt das Modul 12b bewusst am Ziel 4 vorbei, in dem es hier auf dessen Rand zielt (Situation I in Fig. 3).

Für den alternativen Fall, dass eine Phasensynchronisierung der Signalmuster gemäß Figur 2 stattfindet, wäre dies ebenso möglich (Situation I), aber in einer hier gezeigten Variante zielt das Modul 12b ebenfalls - zumindest grob - auf das Ziel 4 anhand des Anflugbereiches 11, indem es auf das Zentrum des Anflugbereiches 11 zielt (alternative Situation II in Fig. 3). Aufgrund der Phasensynchronisierung sind beide Signalmuster zeitgleich, so dass keine gegenseitige Auslöschung der Laserstrahlen 20 im Ziel 4, sondern deren Addition hinsichtlich des Signalmusters stattfindet.

Am Punkt P wird dann das Modul 12a vollständig (Verfolgemodus MV und Strahlmodus MS) deaktiviert und der Verfolgemodus MV für das Modul 12b gestartet. Für den Fall des vorherigen Vorbeizielens wird außerdem der Laserstrahl 20 dann auf das Ziel 4 eingeschwenkt, was aufgrund des aktivierten Verfolgemodus MV im Modul 12b nun zielgenau möglich ist.

Um die entsprechenden Entscheidungen bezüglich der genannten Bereiche treffen zu können, ist in einer alternativen Ausführungsform in der Steuer- und Auswerteeinheit 14 ein mathematisches Modell 26 der Bereiche BGa,b, BOa,b, BS und BA vorhanden. Auch das Ziel 4 wird dann im entsprechenden Modell 26 als virtuelles Ziel verortet. Entscheidungen, ob und wo sich das Ziel 4 in den betreffenden Bereichen befindet, ob Kriterien KA, KÜ erfüllt sind oder nicht, usw. werden dann - wo nötig - anhand des Modells 26 getroffen.

Figur 4 illustriert folgende Variante zur Übergabe des Ziels 4 bzw. des Verfolgemodus MV und Strahlmodus MS vom ersten Modul 12a auf das zweite Modul 12b. In Fig. 4a wird das Ziel 4 vom Modul 12a erfolgreich verfolgt (aktivierter Verfolgemodus MV), d. h. zielgenau geortet (symbolisiert durch das Kreuz auf dem Ziel). Außerdem wird es vom Modul 12a im Strahlmodus MS erfolgreich bestrahlt. Das Modul 12b ist deaktiviert (Verfolgemodus MV und Strahlmodus MS deaktiviert). In Fig. 4a sind auch die Erfassungsbereiche 17a,b der Module 12a,b bzw. von deren Verfolgeeinheiten 16 dargestellt. Sobald sich das Ziel 4 anfänglich innerhalb eines solchen Erfassungsbereiches 17a,b der Module 12a,b befindet, kann bei Aktivierung des Verfolgemodus MV das Ziel exakt im jeweiligen Zielbereich erfasst werden (Kreuzmarkierung).

Das Warnsystem 10 liefert parallel dazu den (groben) Anflugbereich 11 des Ziels 4. Dieser Anflugbereich 11 wird nun genutzt, um das zweite Modul 12b - bei weiterhin deaktiviertem Verfolgemodus MV und Strahlmodus MS - so weit auf das Ziel einzuschwenken, dass das Ziel in den Erfassungsbereich 17b des Moduls 12b bzw. von dessen Verfolgeeinheit 16 gelangt. Das Einschwenken ist durch den Pfeil 28 dargestellt. Derzeit ist die Verfolgeeinheit 16 noch nicht weit genug auf das Ziel 4 eingeschwenkt. Deren Erfassungsbereich 17b ist noch vom Ziel 4 entfernt. Ein Aktivieren des Verfolgemodus MV beim Modul 12b könnte noch nicht zum erfolgreichen Verfolgen durch das Modul 12b führen.

In Figur 4b ist das Einschwenken des zweiten Moduls 12b soweit fortgeschritten, dass das Ziel 4 in den Erfassungsbereich 17b eintritt. Ab diesem Moment kann das Aktivieren des Verfolgemodus MV beim Modul 12b zur erfolgreichen zielgenauen Erfassung des Ziels 4, d. h. erfolgreichem Verfolgen führen. Daher wird nun das Modul 12a deaktiviert (Verfolgemodus MV und Strahlmodus MS) und anschließend das Modul 12b aktiviert (Verfolgemodus MV und Strahlmodus MS). Damit ist das Ziel 4 an das Modul 12b übergeben.

### Bezugszeichenliste

- 2: System (DIRCM-)
- 4: Ziel
- 6: Objekt
- 8: Schnittstelle
- 10: Warnsystem
- 11: Anflugbereich
- 12a,b: Modul (DIRCM-)
- 14: Steuer- und Auswerteeinheit
- 16: Verfolgeeinheit
- 17a,b: Erfassungsbereich
- 18: Strahleinheit
- 20: Laserstrahl
- 21: Grenzfläche
- 22: Pfeil
- 24: Pfeil
- 26: Modell

- BGa,b: Gesamtbereich
- BOa,b: Solobereich
- BS: Schnittbereich
- BA: Abwehrbereich
- MV: Verfolgemodus
- MS: Strahlmodus
- KA: Auswahlkriterium
- KÜ: Übergabekriterium
- P: Punkt
- t: Zeit
- t0: Zeitpunkt
- P0: Phase
- dT: Zeitdauer

## Patentansprüche

1. Verfahren zur Bekämpfung eines anfliegenden Ziels (4) durch ein DIRCM-System (2), wobei das DIRCM-System (2) enthält:
- eine Schnittstelle (8) zu einem Warnsystem (10) zur Meldung anfliegender Ziele (4),
- mindestens zwei DIRCM-Module (12a,b) zum Verfolgen des Ziels (4) in einem Verfolgemodus (MV) und zum Bekämpfen durch Bestrahlen des Ziels (4) in einem Strahlmodus (MS),
- wobei jedes der Module (12a,b) einen Gesamtbereich (BGa,b) zum Verfolgen und/oder Bekämpfen von Zielen (4) aufweist,
- und der Gesamtbereich (BGa,b) einen Solobereich (BOa,b) enthält, in dem alleine das betreffende Modul (12a,b) zum Verfolgen und/oder Bekämpfen verfügbar ist,
- und der Gesamtbereich (BGa,b) einen Schnittbereich (BS) mit mindestens einem anderen der Module (12a,b) enthält, in dem alle betreffenden Module (12a,b) zum Verfolgen und/oder Bekämpfen verfügbar sind,
- wobei ein Abwehrbereich (BA) die Vereinigungsmenge aller Gesamtbereiche (BGa,b) ist,
bei dem:
- A) wenn das Ziel (4) vom Warnsystem (10) gemeldet wird:
genau eines der Module (12a,b) als aktives Modul gewählt wird und bei diesem der Verfolgemodus (MV) und der Strahlmodus (MS) für das Ziel (4) aktiviert werden,
und fortan geprüft wird, ob sich das Ziel (4) in einem der Solobereiche (Boa,b) oder im Schnittbereich (BS) befindet, und:
- B) wenn sich das Ziel (4) in einem der Solobereiche (BOa,b) befindet:
beim dem, dem Solobereich (BOa,b) zugehörigen aktiven Modul (12a,b) der Verfolgemodus (MV) und der Strahlmodus (MS) aktiviert werden oder bleiben, und Verfolgemodus (MV) und Strahlmodus (MS) bei allen anderen Modulen deaktiviert werden oder bleiben,
und
- C) wenn sich das Ziel (4) im Schnittbereich (BS) zwischen dem aktiven Modul (12a,b) als erstem Modul (12a,b) und einem zweiten der Module (12a,b) befindet:
- ein Übergabekriterium (KÜ) geprüft wird, und
- C1) bei Erfüllung des Übergabekriteriums (KÜ)
- C1a) der Verfolgemodus (MV) und der Strahlmodus (MS) beim ersten Modul (12a,b) deaktiviert wird,
- C1b) nach erfolgter Deaktivierung beim ersten Modul (12a,b): der Verfolgemodus (MV) beim zweiten Modul (12a,b) aktiviert wird und der Strahlmodus (MS) beim zweiten Modul (12a,b) aktiviert wird oder aktiviert bleibt,
- C2) und bei Nicht-Erfüllung des Übergabekriteriums (KÜ) beim ersten Modul (12a,b) der Verfolgemodus (MV) und der Strahlmodus (MS) aktiviert bleiben, und das Übergabekriterium (KÜ) in Schritt C) weiterhin geprüft wird, so lange es nicht erfüllt ist.

2. Verfahren nach Anspruch 1,
**dadurch gekennzeichnet,**
**dass** in Schritt A) das aktive Modul (12a,b) nach einem Auswahlkriterium (KA) gewählt wird.

3. Verfahren nach Anspruch 2,
**dadurch gekennzeichnet,**
**dass** als Auswahlkriterium (KA) genutzt wird:
- bei dem Ziel (4) im Solobereich (BOa,b): das zugehörige Modul (12a,b) zum Solobereich (BOa,b),
oder
- bei dem Ziel (4) im Schnittbereich (BS): das Modul (12a,b) aus denen des Schnittbereiches (BS):
- in einem vorgebaren Entfernungsbereich zum Ziel (4), und/oder
- mit der wenigsten Abweichung der aktuellen Verfolgung und/oder Bekämpfung von einer Mittelstellung bezüglich eines Verfolgungs- und/oder Bekämpfungsbereiches des Moduls (12a,b), und/oder
- mit einem vorgebbaren Gesamtbereich (BGa,b) oder Schnittbereich (BS), und/oder
- mit einer vorgebbaren Erfolgsprognose zur erfolgreichen Bekämpfung.

4. Verfahren nach einem der vorhergehenden Ansprüche,
**dadurch gekennzeichnet,**
**dass** als Schnittstelle (8) eine Schnittstelle (8) zu einem Warnsystem (10) zur Meldung eines jeweiligen Anflugbereiches (11) eines anfliegenden Ziels (4) verwendet wird.

5. Verfahren nach einem der vorhergehenden Ansprüche,
**dadurch gekennzeichnet,**
**dass** als Übergabekriterium (KÜ) genutzt wird:
- **dass** das zweite Modul (12a,b) zu einer erfolgreichen Zielverfolgung und/oder - bestrahlung bereit wird, und/oder
- **dass** ein vorgebbarer Grenzparameter beim ersten und/oder zweiten Modul (12a,b) erreicht ist, und/oder
- **dass** das erste Modul (12a,b) das Ziel (4) nicht mehr erfolgreich verfolgt und/oder bestrahlt, und/oder
- **dass** das Ziel (4) eine vorgebbare Grenzfläche (21) im Schnittbereich (BS) erreicht, und/oder
- **dass** das Ziel (4) eine vorgebbare Entfernung zum zweiten Solobereich (BOb) unterschreitet, und/oder
- **dass** das Ziel (4) den Schnittbereich (BS) zum zweiten Solobereich (BOb) hin verlässt.

6. Verfahren nach Anspruch 5,
**dadurch gekennzeichnet,**
**dass** in Schritt C1):
- vor Schritt C1a) das zweite Modul (12a,b) auf das Ziel (4) hin grob ausgerichtet wird,
und als Übergabekriterium (KÜ) genutzt wird:
- **dass** das zweite Modul (12a,b) zu einer erfolgreichen Zielverfolgung und/oder - bestrahlung dadurch bereit wird, dass das Ziel (4) in einen Erfassungsbereich (17a,b) des zweiten Moduls (12a,b) gelangt.

7. Verfahren nach einem der vorhergehenden Ansprüche,
**dadurch gekennzeichnet,**
**dass** wenigstens zwei der Module (12a,b) zum Bekämpfen des Ziels (4) ein vorgebbares Signalmuster abstrahlen, das einen Zeitverlauf aufweist, und im Schritt C1) - falls dieser ausgeführt wird - die Signalmuster des ersten und zweiten Moduls (12a,b) hinsichtlich des Zeitverlaufs phasensynchronisiert werden.

8. Verfahren nach einem der vorhergehenden Ansprüche,
**dadurch gekennzeichnet,**
**dass** in Schritt C1) - falls dieser ausgeführt wird -
- vor dem Schritt C1a) beim zweiten Modul (12a,b) der Strahlmodus (MS), nicht aber der Verfolgemodus (MV), aktiviert wird, wobei vom zweiten Modul (12a,b) bewusst am Ziel (4) vorbeigezielt wird oder - in Verbindung mit Anspruch 8 - bewusst am Ziel (4) vorbeigezielt wird oder bewusst auf das Ziel (4) gezielt wird,
- in Schritt C1b) der Strahlmodus (MS) beim zweiten Modul (12a,b) aktiviert bleibt und vom zweiten Modul (12b) bewusst auf das Ziel (4) gezielt wird.

9. Verfahren nach Anspruch 8 in Verbindung mit Anspruch 4,
**dadurch gekennzeichnet,**
**dass** das zweite Modul (12b) dadurch am Ziel (4) vorbeizielt, dass
- es auf einen Rand oder nach außerhalb des vom Warnsystem (10) bereitgestellten Anflugbereiches (11) zielt, oder
- es - in Verbindung mit Anspruch 7 - dadurch nicht am Ziel (4) vorbeizielt, dass es auf den Rand oder nach innerhalb des Anflugbereiches (11) zielt.

10. Verfahren nach einem der vorhergehenden Ansprüche,
**dadurch gekennzeichnet, dass**
- D) wenn sich das Ziel (4) ausgehend von Schritt B) direkt vom aktuellen als vorherigem Solobereich (BOa,b) zu einem anderen Solobereich (BOa,b) bewegt:
- im vorherigen Solobereich (BOa,b) beim zugehörigen Modul (12a,b) der Verfolgemodus (MV) und der Strahlmodus (MS) deaktiviert werden,
- im anderen Solobereich (BOa,b) beim zugehörigen Modul (12a,b) als aktivem Modul der Verfolgemodus (MV) und der Strahlmodus (MS) aktiviert werden.

11. Verfahren nach einem der vorhergehenden Ansprüche,
**dadurch gekennzeichnet,**
**dass** wenigstens einer oder mehrere oder alle der Bereiche Gesamt-, Solo-, und Schnitt- und Abwehrbereich (BGa,b; BOa,b; BS; BA) in einem Koordinatensystem als mathematisches Modell (26) festgelegt werden und Entscheidungen, die diese Bereiche (BGa,b; BOa,b; BS; BA) betreffen, anhand des mathematischen Modells (26) getroffen werden.

12. DIRCM-System (2) zur Ausführung des Verfahrens nach einem der vorhergehenden Ansprüche, mit
- einer Schnittstelle (8) zu einem Warnsystem (10) zur Meldung anfliegender Ziele (4),
- mindestens zwei DIRCM-Modulen (12a,b) zum Verfolgen des Ziels (4) in einem Verfolgemodus (MV) und zum Bekämpfen des Ziels (4) in einem Strahlmodus (MS),
- wobei jedes der Module (12a,b) einen Gesamtbereich (BGa,b) zum Verfolgen und/oder Bekämpfen von Zielen (4) aufweist,
- und der Gesamtbereich (BGa,b) einen Solobereich (BOa,b) enthält, in dem alleine das betreffende Modul (12a,b) zum Verfolgen und Bekämpfen verfügbar ist,
- und der Gesamtbereich (BGa,b) einen Schnittbereich (BS) mit mindestens einem anderen der Module (12a,b) enthält, in dem alle betreffenden Module (12a,b) zum Verfolgen und/oder Bekämpfen verfügbar sind,
- wobei ein Abwehrbereich (BA) die Vereinigungsmenge aller Gesamtbereiche (BGa,b) ist,
- einer Steuer und Auswerteeinheit (14) zur Ausführung der Verfahrensschritte des Verfahrens.

13. DIRCM-System (2) nach Anspruch 12,
**dadurch gekennzeichnet,**
**dass** die Schnittstelle (8) eine Schnittstelle (8) zu einem Warnsystem (10) zur Meldung eines jeweiligen Anflugbereiches (11) eines anfliegenden Zieles (4) ist.

14. DIRCM-System (2) nach einem der Ansprüche 12 bis 13,
**dadurch gekennzeichnet,**
**dass** wenigstens zwei der Module (12a,b) dazu eingerichtet sind, zum Bekämpfen des Ziels (4) ein vorgebbares Signalmuster abzustrahlen, das einen Zeitverlauf aufweist, und die Module (12a,b) hinsichtlich des Zeitverlaufs phasensynchronisierbar sind.

15. Objekt (6), das vor einem anfliegenden Ziel (4) zu schützen ist, mit einem DIRCM-System (2) nach einem der Ansprüche 12 bis 14.

## Claims

1. Method for combating an approaching target (4) using a DIRCM system (2), wherein the DIRCM system (2) contains:
- an interface (8) to a warning system (10) for reporting approaching targets (4),
- at least two DIRCM modules (12a,b) for tracking the target (4) in a tracking mode (MV) and for combating it by irradiating the target (4) in a jamming mode (MS),
- wherein each of the modules (12a,b) has an overall region (BGa,b) for tracking and/or combating targets (4),
- and the overall region (BGa,b) contains a solo region (BOa,b), in which only the relevant module (12a,b) is available for tracking and/or combating purposes,
- and the overall region (BGa,b) contains an intersection region (BS) with at least one of the other modules (12a,b), in which all relevant modules (12a,b) are available for tracking and/or combating purposes,
- wherein a defended region (BA) is the union of all overall regions (BGa,b),
in which:
- A) if the target (4) is reported by the warning system (10) :
exactly one of the modules (12a,b) is chosen as active module and the tracking mode (MV) and the jamming mode (MS) for the target (4) are activated in said active module,
and henceforth it is checked whether the target (4) is situated in one of the solo regions (BOa,b) or in the intersection region (BS), and:
- B) if the target (4) is situated in one of the solo regions (BOa,b):
the tracking mode (MV) and the jamming mode (MS) are activated or remain activated in the active module (12a,b) associated with the solo region (BOa,b) and the tracking mode (MV) and jamming mode (MS) are deactivated or remain deactivated in all other modules,
and
- C) if the target (4) is situated in the intersection region (BS) between the active module (12a,b) as a first module (12a,b) and a second of the modules (12a,b):
- a handover criterion (KU) is checked, and
- C1) if the handover criterion (KU) is satisfied,
- C1a) the tracking mode (MV) and the jamming mode (MS) are deactivated in the first module (12a,b),
- C1b) following the deactivation in the first module (12a,b): the tracking mode (MV) is activated in the second module (12a,b) and the jamming mode (MS) is activated or remains activated in the second module (12a,b),
- C2) and if the handover criterion (KU) is not satisfied, the tracking mode (MV) and the jamming mode (MS) remain activated in the first module (12a,b), and the handover criterion (KU) continues to be checked in step C) as long as it is not satisfied.

2. Method according to Claim 1,
**characterized**
**in that**, in step A), the active module (12a,b) is chosen according to a selection criterion (KA).

3. Method according to Claim 2,
**characterized**
**in that** the following is used as selection criterion (KA) :
- if the target (4) is in the solo region (BOa,b): the associated module (12a,b) of the solo region (BOa,b), or
- if the target (4) is in the intersection region (BS): the module (12a,b) of those in the intersection region (BS):
- in a predeterminable distance range from the target (4), and/or
- with the smallest deviation of the current tracking and/or combating from a central position in relation to a tracking and/or combating region of the module (12a,b), and/or
- with a predeterminable overall region (BGa,b) or intersection region (BS), and/or
- with a predeterminable predicted success with regard to successful combating.

4. Method according to any one of the preceding claims, **characterized**
**in that** an interface (8) to a warning system (10) for reporting a respective region of approach (11) of an approaching target (4) is used as the interface (8).

5. Method according to any one of the preceding claims, **characterized**
**in that** the following is used as a handover criterion (KU) :
- the second module (12a,b) is readied for successful target tracking and/or irradiation, and/or
- a predeterminable limit parameter is reached in the first and/or second module (12a,b), and/or
- the first module (12a,b) no longer successfully tracks and/or irradiates the target (4), and/or
- the target (4) reaches a predeterminable boundary area (21) in the intersection region (BS), and/or
- the target (4) drops below a predeterminable distance from the second solo region (BOb), and/or
- the target (4) leaves the intersection region (BS) for the second solo region (BOb).

6. Method according to Claim 5,
**characterized**
**in that** in step C1):
- the second module (12a,b) is approximately aligned on the target (4) prior to step C1a),
and the following is used as a handover criterion (KÜ):
- the second module (12a,b) is readied for successful target tracking and/or target irradiation by virtue of the target (4) entering a capture region (17a,b) of the second module (12a,b).

7. Method according to any one of the preceding claims, **characterized**
**in that** at least two of the modules (12a,b) for combating the target (4) emit a predeterminable signal pattern which has a time profile and, in step C1) - if it is carried out, the signal patterns of the first and second module (12a,b) are synchronized in phase with regard to the time profile.

8. Method according to any one of the preceding claims, **characterized**
**in that** in step C1) - if it is carried out -
- the jamming mode (MS) but not the tracking mode (MV) is activated in the second module (12a,b) prior to step C1a), wherein the second module (12a,b) deliberately misses the target (4) or - in conjunction with Claim 8 - deliberately misses the target (4) or deliberately targets the target (4),
- the jamming mode (MS) remains activated in the second module (12a,b) in step C1b) and the second module (12b) deliberately targets the target (4).

9. Method according to Claim 8 in conjunction with Claim 4,
**characterized**
**in that** the second module (12b) misses the target (4) by virtue of
- it targeting an edge, or outside of, the region of approach (11) provided by the warning system (10), or
- not missing the target (4) - in conjunction with Claim 7 - by virtue of it targeting the edge, or within, the region of approach (11).

10. Method according to any one of the preceding claims, **characterized in that**
- D) if the target (4), proceeding from step B), directly moves from the current solo region (BOa,b), as a preceding solo region, to another solo region (BOa,b):
- the tracking mode (MV) and the jamming mode (MS) are deactivated in the associated module (12a,b) in the preceding solo region (BOa,b),
- the tracking mode (MV) and the jamming mode (MS) are activated in the associated module (12a,b) in the other solo region (BOa,b) as the active module.

11. Method according to any one of the preceding claims, **characterized**
**in that** at least one or more or all of the regions - overall region, solo region and intersection and defended region (BGa,b; BOa,b; BS; BA) - are set as a mathematical model (26) in a coordinate system and decisions relating to these regions (BGa,b; BOa,b; BS; BA) are made on the basis of the mathematical model (26).

12. DIRCM system (2) for carrying out the method according to any one of the preceding claims, comprising
- an interface (8) to a warning system (10) for reporting approaching targets (4),
- at least two DIRCM modules (12a,b) for tracking the target (4) in a tracking mode (MV) and for combating the target (4) in a jamming mode (MS),
- wherein each of the modules (12a,b) has an overall region (BGa,b) for tracking and/or combating targets (4),
- and the overall region (BGa,b) contains a solo region (BOa,b), in which only the relevant module (12a,b) is available for tracking and combating purposes,
- and the overall region (BGa,b) contains an intersection region (BS) with at least one of the other modules (12a,b), in which all relevant modules (12a,b) are available for tracking and/or combating purposes,
- wherein a defended region (BA) is the union of all overall regions (BGa,b),
- a control and evaluation unit (14) for carrying out the method steps of the method.

13. DIRCM system (2) according to Claim 12,
**characterized**
**in that** the interface (8) is an interface (8) to a warning system (10) for reporting a respective region of approach (11) of an approaching target (4).

14. DIRCM system (2) according to either of Claims 12 and 13,
**characterized**
**in that** at least two of the modules (12a,b) are configured to emit a predeterminable signal pattern for combating the target (4), said signal pattern having a time profile, and the modules (12a,b) are synchronizable in phase with regard to the time profile.

15. Object (6) to be protected from an approaching target (4), comprising a DIRCM system (2) according to any one of Claims 12 to 14.

## Revendications

1. Procédé de lutte contre une cible en vol d'approche (4) au moyen d'un système DIRCM (2), le système DIRCM (2) comprenant :
- une interface (8) avec un système d'alerte (10) pour signaler des cibles (4) en vol d'approche,
- au moins deux modules DIRCM (12a,b) de poursuite de la cible (4) dans un mode poursuite (MV) et de lutte par irradiation de la cible (4) dans un mode faisceau (MS),
- chacun des modules (12a,b) comportant une zone globale (BGa, b) de poursuite et/ou de lutte contre des cibles (4),
- et la zone globale (BGa,b) comprenant une zone solo (BOa,b) dans laquelle seul le module concerné (12a,b) est disponible pour la poursuite et/ou la lutte,
- et la zone globale (BGa,b) comprenant une zone d'intersection (BS) avec au moins un autre des modules (12a,b), dans laquelle tous les modules concernés (12a,b) sont disponibles pour la poursuite et/ou la lutte,
- une zone de défense (BA) étant l'ensemble d'union de toutes les zones globales (BGa,b),
dans lequel :
- A) lorsque la cible (4) est signalée par le système d'alerte (10) :
exactement l'un des modules (12a,b) est sélectionné comme module actif et dans celui-ci, le mode poursuite (MV) et le mode faisceau (MS) sont activés pour la cible (4),
et il est vérifié dès lors si la cible (4) se trouve dans l'une des zones solo (Boa,b) ou dans la zone d'intersection (BS), et :
- B) lorsque la cible (4) se trouve dans l'une des zones solo (BOa,b) : dans laquelle le mode poursuite (MV) et le mode faisceau (MS) sont activés ou restent activés dans le module actif (12a,b) associé à la zone solo (BOa,b), et le mode poursuite (MV) et le mode faisceau (MS) sont désactivés ou restent désactivés pour tous les autres modules,
et
- C) lorsque la cible (4) se trouve dans la zone d'intersection (BS) entre le module actif (12a,b) en tant que premier module (12a,b) et un second des modules (12a,b) :
- un critère de transfert (KÜ) est vérifié, et
- C1) lorsque le critère de transfert (KÜ) est satisfait
- C1a) le mode poursuite (MV) et le mode faisceau (MS) sont désactivés dans le premier module (12a,b),
- C1b) après la désactivation réussie du premier module (12a,b) : le mode poursuite (MV) est activé dans le second module (12a,b) et le mode faisceau (MS) est activé ou reste activé dans le second module (12a,b),
- C2) et lorsque le critère de transfert (KÜ) n'est pas satisfait dans le premier module (12a,b), le mode poursuite (MV) et le mode faisceau (MS) restent activés, et le critère de transfert (KÜ) continue d'être vérifié à l'étape C) tant qu'il n'est pas satisfait.

2. Procédé selon la revendication 1,
**caractérisé en ce que**, lors de l'étape A), le module actif (12a,b) est sélectionné selon un critère de sélection (KA).

3. Procédé selon la revendication 2,
**caractérisé en ce que** l'on utilise comme critère de sélection (KA) :
- pour la cible (4) dans la zone solo (BOa,b) : le module associé (12a,b) à la zone solo (BOa,b),
ou
- pour la cible (4) dans la zone d'intersection (BS) :
le module (12a,b) parmi ceux de la zone d'intersection (BS) :
- dans une plage de distance prédéterminée par rapport à la cible (4), et/ou
- ayant le moins d'espacement de la poursuite et/ou de la lutte actuelle par rapport à une position médiane en ce qui concerne une zone de poursuite et/ou de lutte du module (12a,b), et/ou
- ayant une zone globale (BGa,b) ou une zone d'intersection (BS) prédéfinissable, et/ou
- ayant un pronostic de réussite prédéfinissable pour une lutte réussie.

4. Procédé selon l'une des revendications précédentes, **caractérisé en ce que** l'on utilise comme interface (8) une interface (8) avec un système d'alerte (10) pour signaler une zone de vol d'approche (11) respective d'une cible (4) en vol d'approche.

5. Procédé selon l'une des revendications précédentes, **caractérisé en ce que** l'on utilise comme critère de transfert (KÜ) :
- le fait que le second module (12a,b) est prêt pour une poursuite et/ou une irradiation réussie de la cible, et/ou
- le fait qu'un paramètre limite prédéfinissable est atteint dans le premier et/ou le second module (12a,b), et/ou
- le fait que le premier module (12a,b) ne parvient plus à poursuivre la cible (4) et/ou à l'irradier, et/ou
- le fait que la cible (4) atteint une surface limite (21) prédéfinissable dans la zone d'intersection (BS), et/ou
- le fait que la cible (4) passe en dessous d'une distance prédéfinissable par rapport à la seconde zone solo (BOb), et/ou
- le fait que la cible (4) quitte la zone d'intersection (BS) pour aller vers la seconde zone solo (BOb).

6. Procédé selon la revendication 5,
**caractérisé en ce que**, lors de l'étape C1) :
- avant l'étape C1a), le second module (12a,b) est orienté grossièrement vers la cible (4), et
**en ce que** l'on utilise comme critère de transfert (KÜ) :
- le fait que le second module (12a,b) est prêt pour une poursuite et/ou - une irradiation réussie de la cible en raison du fait que la cible (4) arrive dans une zone de détection (17a, b) du second module (12a,b).

7. Procédé selon l'une des revendications précédentes, **caractérisé en ce qu'**au moins deux des modules (12a,b) émettent, pour lutter contre la cible (4), un motif de signal prédéfinissable qui présente une évolution dans le temps, et à l'étape C1) - dans le cas où celle-ci est exécutée - les motifs de signaux du premier et du second module (12a,b) sont synchronisés en phase en ce qui concerne l'évolution dans le temps.

8. Procédé selon l'une des revendications précédentes, **caractérisé en ce que**, à l'étape C1) - si celle-ci est exécutée -
- avant l'étape C1a), le mode faisceau (MS) est activé dans le second module (12a,b), mais pas le mode poursuite (MV), le second module (12a,b) visant délibérément à côté de la cible (4) ou - en liaison avec la revendication 8
- vise délibérément à côté de la cible (4) ou vise délibérément la cible (4),
- à l'étape C1b), le mode faisceau (MS) reste activé dans le second module (12a,b) et est délibérément dirigé vers la cible (4) par le second module (12b).

9. Procédé selon la revendication 8 en liaison avec la revendication 4,
**caractérisé en ce que** le second module (12b) vise la cible (4) en faisant en sorte
- qu'il vise un bord ou l'extérieur de la zone de vol d'approche (11) fournie par le système d'alerte (10), ou
- qu'en liaison avec la revendication 7, il ne vise pas à côté de la cible (4) en faisant en sorte de viser le bord ou l'intérieur de la zone de vol d'approche (11).

10. Procédé selon l'une des revendications précédentes, **caractérisé en ce que**,
- D) lorsque la cible (4) se déplace, à partir de l'étape B), directement à partir de la zone solo actuelle, en tant que zone solo (BOa,b) précédente, vers une autre zone solo (BOa,b) :
- dans la zone solo précédente (BOa,b), le mode poursuite (MV) et le mode faisceau (MS) sont désactivés dans le module associé (12a,b),
- dans l'autre zone solo (BOa,b), le mode poursuite (MV) et le mode faisceau (MS) sont activés dans le module associé (12a,b) en tant que module actif.

11. Procédé selon l'une des revendications précédentes, **caractérisé en ce qu'**au moins une ou plusieurs ou la totalité des zones, à savoir la zone globale, la zone solo et la zone d'intersection et de défense (BGa,b ; BOa,b ; BS ; BA) sont fixées dans un système de coordonnées en tant que modèle mathématique (26) et que des décisions qui concernent ces zones (BGa,b ; BOa,b ; BS ; BA) sont prises à l'aide du modèle mathématique (26) .

12. Système DIRCM (2) destiné à la mise en œuvre d'un procédé selon l'une des revendications précédentes, comprenant
- une interface (8) avec un système d'alerte (10) pour signaler des cibles (4) en vol d'approche,
- au moins deux modules DIRCM (12a,b) de poursuite de la cible (4) dans un mode poursuite (MV) et de lutte contre la cible (4) dans un mode faisceau (MS),
- chacun des modules (12a,b) comportant une zone globale (BGa, b) de poursuivre et/ou lutter contre des cibles (4),
- et la zone globale (BGa,b) comprenant une zone solo (BOa,b) dans laquelle seul le module concerné (12a,b) est disponible pour la poursuite et la lutte,
- et la zone globale (BGa,b) comprenant une zone d'intersection (BS) avec au moins un autre des modules (12a,b), dans laquelle tous les modules concernés (12a,b) sont disponibles pour la poursuite et/ou la lutte,
- une zone de défense (BA) étant l'ensemble d'union de toutes les zones globales (BGa,b),
- une unité de commande et d'évaluation (14) pour l'exécution des étapes du procédé.

13. Système DIRCM (2) selon la revendication 12,
**caractérisé en ce que** l'interface (8) est une interface (8) avec un système d'alerte (10) pour signaler une zone de vol d'approche (11) respective d'une cible en vol d'approche (4).

14. Système DIRCM (2) selon l'une des revendications 12 à 13,
**caractérisé en ce qu'**au moins deux des modules (12a,b) sont conçus pour rayonner, aux fins de la lutte contre la cible (4), un motif de signal prédéfinissable qui présente une évolution dans le temps, et **en ce que** les modules (12a,b) peuvent être synchronisés en phase en ce qui concerne l'évolution dans le temps.

15. Objet (6) devant être protégé d'une cible (4) en vol d'approche, comprenant un système DIRCM (2) selon l'une des revendications 12 à 14.
